# EUROPÄISCHE PATENTSCHRIFT

(11) **EP 1 206 987 B1**
(45) Veröffentlichungstag und Bekanntmachung des Hinweises auf die Patenterteilung: **31.08.2005**
(21) Anmeldenummer: 01125587.4
(22) Anmeldetag: 26.10.2001
(51) Int. Cl.: B22D 11/08

(54) **Anfahrstrang für eine Metall-Stranggiessvorrichtung, insbesondere für eine Vorprofil-Stahl-Stranggiessvorrichtung**
Starter bar for metal continuous casting machine, especially for a preliminary steel section continuous casting machine
Fausse barre pour installation de coulée continue de métal, en particulier pour installation de coulée continue d'ébauches de profilés d'acier

(30) Priorität: 16.11.2000 DE 10056911
(43) Veröffentlichungstag der Anmeldung: 22.05.2002
(73) Patentinhaber: SMS Demag AG, 40237 Düsseldorf (DE)
(72) Erfinder: Zajber, Adolf, Dipl.-Ing, 40764 Langenfeld (DE); Fest, Thomas, 47228 Duisburg (DE)
(74) Vertreter: Valentin, Ekkehard

(56) Entgegenhaltungen:
- WO-A-97/46343
- FR-A- 1 470 202
- FR-A- 1 530 416
- US-A- 5 197 533

## Beschreibung

Die Erfindung betrifft einen Anfahrstrang für eine Metall-Stranggießvorrichtung, insbesondere für eine Vorprofil-Stahl-Stranggießvorrichtung, mit zumindest einem flexiblen Stahlband, mittels dessen Kopf der Kokillen-Querschnitt verschließbar ist und auf dessen Länge bis zum Ende einzelne Glieder über das flexible Stahlband verbunden sind, wobei der Anfang für den Kokillen-Querschnitt aus einem einteiligen Kopfstück besteht, das den Abmessungen des Kokillen-Querschnitts entspricht. Ein solchen Anfahrstrang ist in US-5 197 533-A beschrieben.

Ein ähnlicher Anfahrstrang ist aus der WO 97/46343 bekannt. Der.Anfahrstrang ist für das Gießen von Vorprofilen gestaltet. Der Anfahrstrang besitzt einen einheitlichen Übergangsabschnitt aus einzelnen Gliedern, die zu einem H-Querschnitt zusammengesetzt und an dem flexiblen Stahlband befestigt sind, das den Kern des Anfahrstrangs bildet. Der Übergangsabschnitt ist an einen Standard-Abschnitt lösbar angeschlossen, der ebenfalls mit einem flexiblen Stahlband verbunden ist. Der H-Querschnitt ist jedoch aus einer Vielzahl von Deckplatten und SeitenPlatten gebildet, so dass die Herstellung aufwendig ist und die Montage aus einer Vielzahl von Teilen vorgenommen werden muss. Der Anfahrstrang wird außerdem sehr gewichtsintensiv . Ein weiterer Nachteil besteht in der reduzierten Gelenkigkeit, so das in Bogenabschnitten der Strangführung mehr Kraft für den Transport aufgewendet werden muss.

Der Erfindung liegt die Aufgabe zugrunde, die Gelenkfunktion eines solchen Anfahrstrangs zu verbessern, um bei geringerem Gewicht einen reduzierten Kraftaufwand für den Transport und die Handhabung zu erzielen.

Die gestellte Aufgabe wird erfindungsgemäß dadurch gelöst, dass an dem Kopfstück anschließende, auf Strangbreite beabstandete, beidseitig und parallele Reihen in Anfahrstrang-Erstreckungsrichtung bildende, im Bogen biegefähige Glieder mittels jeweils auf einer Reihe aufliegendem flexiblem Stahlband miteinander verbunden sind. Dadurch wird eine günstigere Gelenkwirkung durch das Stahlband erzielt, da dieses sich auf der Bogeninnenseite und auf der Außenseite der Gliederkette befindet. Die aufzubringende Biegungsarbeit wird dadurch reduziert. Ein weiterer Vorteil bildet die bestehende spielfreie Gelenkführung. Außerdem besteht der Vorteil, dass bei Vorprofil-Stranggießvorrichtungen der Querschnitt der beiden Gliederreihen sich an das gegossene Profil anschließen kann und dieses einfach fortsetzt.

Die Rückstellkraft beim Biegen des Stahlbandes und dessen Biegebeanspruchungsfähigkeit kann noch dadurch unterstützt werden, dass das flexible Stahlband als Federstahlband ausgeführt ist.

Eine Ausgestaltung besteht darin, dass in dem Kopfstück zumindest eine quer zur Anfahrstrang-Erstreckungsrichtung verlaufende Ausnehmung zur Verbindung mit dem Warmstrang vorgesehen ist. Dadurch werden bekannte zangenförmige Elemente zum Ausklinken vermieden.

Nach weiteren Merkmalen wird vorgeschlagen, dass zwischen den beiden Reihen aus Gliedern in Abständen in Anfahrstrang-Erstreckungsrichtung angeordnete, jeweils zwei sich quer gegenüberliegende Glieder mittels Quer-Verbindungsglieder befestigt sind. Der Vorteil ist eine parallele Führung der beiden Glieder-Reihen und eine Versteifung des gesamten Anfahrstrangs, ohne das Gewicht bernerkenswert zu erhöhen.

Weitere Vorteile ergeben sich daraus, dass die auf das Kopfstück in Anfahrstrang-Erstreckungsrichtung folgenden Glieder als Übergangsglieder mit einer reduzierten Dicke ausgebildet sind. Dadurch wird eine Gewichtseinsparung an den Gliedern, beginnend mit dem ersten Glied nach dem Kopfstück erzielt, so dass die folgenden Glieder eine geringere Dicke und damit ein geringeres Gewicht aufweisen.

Eine andere Ausgestaltung sieht vor, dass die in einer Reihe aneinander anliegenden Glieder mittels Feder und Nut gelenkig schwenkbar ineinandergreifen. Vorteilhafterweise findet die Biegebewegung der Glieder untereinander in einer vertikalen Ebene statt, so dass gleichzeitig eine seitliche Führung entsteht.

Eine Weiterbildung besteht ferner darin, dass die einzelnen Glieder an den sich gegenüberliegenden Flächen der beiden Reihen nach unten zurücktretend angeschrägt sind. Dadurch kann eine Führung des Anfahrstranges auf deren Unterseite und / oder an den Quer-Verbindungsgliedern erfolgen.

Vorteilhaft ist außerdem, dass das Kopfstück und / oder die einzelnen Glieder mit inneren Hohlräumen zur Gewichtsverminderung versehen sind. Die Gewichtsersparnis ist dabei, ohne eine Schwächung hinnehmen zu müssen entsprechend der Anzahl der Glieder sehr hoch.

Nach weiteren Merkmalen wird vorgeschlagen, dass die Federstahlbänder auf die jeweils eine Reihe bildenden Glieder aufgeschraubt oder aufgenietet sind. Dadurch wird die Montage vereinfacht.

Schließlich kann der Anfahrstrang dahingehend günstig eingesetzt werden, dass die beiden Reihen aus Gliedern mit aufgelegten Federstahlbändern in der Breite eines H-Profils des Warmstrangs beabstandet sind.

In der Zeichnung ist ein Ausführungsbeispiel der Erfindung dargestellt und wird nachfolgend genauer erläutert.

Die einzige Figur zeigt eine perspektivische Ansicht des Anfahrstrangs für den Längenabschnitt des Stranggießkokillen-Bereichs und

Der Anfahrstrang dient für eine Metall-Stranggießvorrichtung, insbesondere für eine Vorprofil-Stahl-Stranggießvorrichtung und kann aber auch für Brammenstränge, Blockstränge u. dgl. eingesetzt werden. Die einzelnen Glieder 1 sind mit einem flexiblen Stahlband 2 in Form eines Federstahlbandes 2a miteinander verbunden. Der Kopf 3 besteht aus einem einteiligen Kopfstück 3a, der den Kokillen-Querschnitt (Gießquerschnitt) verschließt. Das Federstahlband 2a beginnt zumindest an Gliedern 1a, die eine reduzierte Dicke aufweisen. Die zwischen dem Kopfstück 3a und den in der Dicke reduzierten Gliedern 1a liegenden Gliedern 1 können auch mittels Bolzen 4 miteinander gelenkig verbunden sein. Wie gezeichnet, beginnt im Ausführungsbeispiel das Federstahlband 2a auf den Gliedern 1a mit reduzierter Dicke.

An den Anfang 5 für den Kokillen-Querschnitt 6 schließen sich auf Anfahrstrangbreite 7 beabstandete, beidseitig und parallele Reihen 8a und 8b in Anfahrstrang-Erstreckungsrichtung 9 verlaufende, im Bogen biegefähige Glieder 1 an, die mittels jeweils auf einer Reihe 8a und 8b aufliegendem flexiblem Stahlband 2 miteinander verbunden sind. Das flexible Stahlband 2 ist als Federstahlband 2a ausgeführt. In dem einteiligen Kopfstück 3a ist zumindest eine quer zur Anfahrstrang-Erstreckungsrichtung 9 verlaufende Ausnehmung 10 zur Verbindung mit dem Warmstrang vorgesehen. Zwischen den beiden Reihen 8a und 8b, die aus den Gliedern 1 bestehen, sind in Abständen in Anfahrstrang-Erstreckungsrichtung 9, jeweils zwei sich gegenüberliegende Glieder 1 mittels Quer-Verbindungsglieder 11 befestigt. Die auf das Kopfstück 3a in Anfahrstrang-Erstreckungsrichtung 9 folgenden Glieder 1a sind als Übergangsglieder 12 mit einer abfallenden Dicke ausgebildet. Um eine Bogenbewegung in einer senkrechten Ebene ausführen zu können, greifen die in einer Reihe 8a oder 8b aneinander anliegenden Glieder 1 mittels einer Feder 13 und einer Nut 14 gelenkig ineinander.

Die einzelnen Glieder 1 sind an den sich gegenüberliegenden Flächen 15 in den beiden Reihen 8a und 8b jeweils nach unten zurücktretend angeschrägt.

Zur Gewichtsverminderung sind das Kopfstück 3a und / oder die einzelnen Glieder 1 mit inneren Hohlräumen 16 versehen.

Die Federstahlbänder 2a sind auf die jeweilige Reihe 8a und 8b bildenden Glieder 1 aufgeschraubt oder aufgenietet.

Für den speziellen Fall des Gießens von Vorprofilsträngen , wie z.B. Doppel-T- oder H-Profilsträngen sind die beiden Reihen 8a und 8b aus Gliedern 1 mit aufgelegten Federstahlbändern 2a in der Breite eines Doppel-T- oder eines H-Profils des Warmstrangs beabstandet.

### Bezugszeichenliste

- 1: Glieder
- 1a: Glieder mit reduzierter Dicke
- 2: flexibles Stahlband
- 2a: Federstahlband
- 3: Kopf
- 3a: einteiliges Kopfstück
- 4: Bolzen
- 5: Anfahrstrang-Anfang
- 6: Kokillen-Querschnitt
- 7: Anfahrstrangbreite
- 8a: Reihe
- 8b: Reihe
- 9: Anfahrstrang-Erstreckungsrichtung
- 10: Ausnehmung
- 11: Quer-Verbindungsglieder
- 12: Übergangsglieder
- 13: Feder
- 14: Nut
- 15: Glieder-Fläche
- 16: innere Hohlräume
- 17: Außenkante

## Patentansprüche

1. Anfahrstrang für eine Metall-Stranggießvorrichtung, insbesondere für eine Vorprofil- Stahl-Stranggießvorrichtung, mit zumindest einem flexiblen Stahlband, mittels dessen Kopf der Kokillen-Querschnitt verschließbar ist und auf dessen Länge bis zum Ende einzelne Glieder über das flexible Stahlband verbunden sind, wobei
der Anfang (5) für den Kokillen-Querschnitt (6) aus einem einteiligen Kopfstück (3a) besteht, das den Abmessungen des Kokillen-Querschnitts (6) entspricht **dadurch gekennzeichnet, dass** daran anschließende, auf Anfahrstrangbreite (7) beabstandete, beidseitig und parallele Reihen (8a; 8b) in Anfahrstrang-Erstreckungsrichtung (9) bildende, im Bogen biegefähige Glieder (1) mittels jeweils auf einer Reihe (8a; 8b) aufliegendem flexiblem Stahlband (2) miteinander verbunden sind.

2. Anfahrstrang nach Anspruch 1,
**dadurch gekennzeichnet,**
**dass** das flexible Stahlband (2) als Federstahlband (2a) ausgeführt ist.

3. Anfahrstrang nach einem der Ansprüche 1 oder 2,
**dadurch gekennzeichnet,**
**dass** in dem Kopfstück (3a) zumindest eine quer zur Anfahrstrang- Erstrekkungsrichtung (9) verlaufende Ausnehmung (10) zur Verbindung mit dem Warmstrang vorgesehen ist.

4. Anfahrstrang nach einem der Ansprüche 1 bis 3,
**dadurch gekennzeichnet,**
**dass** zwischen den beiden Reihen (8a; 8b) aus Gliedern (1) in Abständen in Anfahrstrang-Erstreckungsrichtung (9) angeordnete , jeweils zwei sich quer gegenüberliegende Glieder (1) mittels Quer-Verbindungsglieder (11) befestigt sind.

5. Anfahrstrang nach einem der Ansprüche 1 bis 4,
**dadurch gekennzeichnet,**
**dass** die auf das Kopfstück (3a) in Anfahrstrang-Erstreckungsrichtung (9) folgenden Glieder (1a) als Übergangsglieder (12) mit einer reduzierten Dikke ausgebildet sind.

6. Anfahrstrang nach einem der Ansprüche 1 bis 5,
**dadurch gekennzeichnet,**
**dass** die in einer Reihe (8a; 8b) aneinander anliegenden Glieder (1) mittels Feder (13) und Nut (14) gelenkig schwenkbar ineinandergreifen.

7. Anfahrstrang nach einem der Ansprüche 1 bis 6,
**dadurch gekennzeichnet,**
**dass** die einzelnen Glieder (1) an den sich gegenüberliegenden Flächen (15) der beiden Reihen (8a; 8b) nach unten zurücktretend angeschrägt sind.

8. Anfahrstrang nach einem der Ansprüche 1 bis 7,
**dadurch gekennzeichnet,**
**dass** das Kopfstück (3a) und / oder die einzelnen Glieder (1) mit inneren Hohlräumen (16) zur Gewichtsverminderung versehen sind.

9. Anfahrstrang nach einem der Ansprüche 1 bis 8,
**dadurch gekennzeichnet,**
**dass** die Federstahlbänder (2a) auf die jeweils eine Reihe (8a; 8b) bildenden Glieder (1) aufgeschraubt oder aufgenietet sind.

10. Anfahrstrang nach einem der Ansprüche 1 bis 9,
**dadurch gekennzeichnet,**
**dass** die beiden Reihen (8a; 8b) aus Gliedern (1) mit aufgelegten Federstahlbändern (2a) in der Breite eines H-Profils des Warmstrangs beabstandet sind.

## Claims

1. Starter bar for a metal continuous casting device, particularly for a steel preliminary section continuous casting device, with at least one flexible steel strip, by means of the head of which the mould cross-section is closable and on the length of which individual elements are connected up to the end by way of the flexible steel strip, wherein the start (5) for the mould cross-section (6) consists of a unitary head member (3a), which corresponds with the dimensions of the mould cross-section (6), **characterised in that** elements (1), which are attached thereto and form parallel rows (8a; 8b) spaced-apart at starter bar width (7) at both sides in starter bar length direction (9) and which are capable of bending in curves, are connected together by means of a respective flexible steel strip (2) lying on each row (8a; 8b).

2. Starter bar according to claim 1, **characterised in that** the flexible steel strip (2) is constructed as a spring steel strip (2a).

3. Starter bar according to one of claims 1 and 2, **characterised in that** at least one recess (10), which extends transversely to the starter bar length direction (9), for connection with the hot strand is provided in the head member (3a).

4. Starter bar according to one of claims 1 to 3, **characterised in that** two transversely opposite elements (1) arranged at spacings in starter bar length direction (9) are fastened by means of transverse connecting elements (11) between the two rows (8a; 8b) of elements (1).

5. Starter bar according to one of claims 1 to 4, **characterised in that** the elements (1 a) following the head member (3a) in starter bar length direction (9) are constructed as transition elements (12) with a reduced thickness.

6. Starter bar according to one of claims 1 to 5, **characterised in that** the elements (1) lying against one another in a row (8a; 8b) interengage in pivotably articulated manner by means of key (13) and groove (14).

7. Starter bar according to one of claims 1 to 6, **characterised in that** the individual elements (1) are chamfered at the opposite surfaces (15) of the two rows (8a; 8b) to step back in downward direction.

8. Starter bar according to one of claims 1 to 7, **characterised in that** the head member (3a) and/or the individual elements (1) are provided with internal cavities (16) for weight reduction.

9. Starter bar according to one of claims 1 to 8, **characterised in that** the spring steel strips (2a) are screwed or riveted onto the respective elements (1) forming a row (8a; 8b).

10. Starter bar according to one of claims 1 to 9, **characterised in that** the two rows (8a; 8b) of elements (1) with spring steel strips (2a) placed on are spaced apart at the width of an H profile of the hot strand.

## Revendications

1. Fausse barre pour une installation de coulée continue de métal, notamment pour une installation de coulée continue d'ébauches en acier, avec au moins un feuillard d'acier flexible, avec la tête duquel la section transversale de la lingotière peut être fermée et sur la longueur duquel des éléments individuels sont reliés par l'intermédiaire du feuillard d'acier, le début (5) prévu pour la section transversale de la lingotière (6) étant composé d'une pièce de tête en monobloc (3a) qui correspond aux dimensions de la section transversale de la lingotière (6),
**caractérisé en ce que** des éléments (1) qui s'y raccordent, espacés sur la largeur de la fausse barre (7), formant bilatéralement des rangées parallèles (8a ; 8b) dans le sens d'extension de la fausse barre (9), flexibles dans la courbure sont reliés avec du feuillard d'acier (2) flexible couché sur une respectivement une rangée (8a ; 8b).

2. Fausse barre selon la revendication 1,
**caractérisée en ce que** le feuillard d'acier flexible (2) est conçu sous la forme de feuillard d'acier à ressorts (2a).

3. Fausse barre selon l'une quelconque des revendications 1 ou 2,
**caractérisée en ce qu'**au moins un évidement (10) s'étendant à la transversale du sens d'extension de la fausse barre (9) est prévu dans la pièce de tête (3a) pour sa liaison avec la barre chaude.

4. Fausse barre selon l'une quelconque des revendications 1 à 4,
**caractérisée en ce que** respectivement deux éléments (1) qui se font face, disposés à distance dans le sens d'extension de la fausse barre (9) sont fixés à l'aide d'éléments de liaison transversaux (11), entre les deux rangées (8a ; 8b) d'éléments (1).

5. Fausse barre selon l'une quelconque des revendications 1 à 4,
**caractérisée en ce que** les éléments (1a) suivant la pièce de tête (3a) dans le sens d'extension de la fausse barre (9), sont conçus sous la forme d'éléments de transition (12), d'une épaisseur réduite.

6. Fausse barre selon l'une quelconque des revendications 1 à 5,
**caractérisée en ce que** les éléments adjacents (1) dans une rangée (8a ; 8b) s'engrènent de façon pivotante à l'aide de languettes (13) et de rainures (14).

7. Fausse barre selon l'une quelconque des revendications 1 à 6,
**caractérisée en ce** sur les surfaces (15) qui se font face dans les deux rangées (8a ; 8b), les éléments individuels (1) sont biseautés avec un retrait vers le bas.

8. Fausse barre selon l'une quelconque des revendications 1 à 7,
**caractérisée en ce que** la pièce de tête (3a) et/ou les éléments individuels (1) sont munis de cavités internes (16) pour réduire le poids.

9. Fausse barre selon l'une quelconque des revendications 1 à 8,
**caractérisée en ce que** les bandes de feuillard d'acier à ressorts (2a) sont vissées ou rivetées sur les éléments (1) formant respectivement une rangée (8a ; 8b).

10. Fausse barre selon l'une quelconque des revendications 1 à 9,
**caractérisée en ce que** les deux rangées (8a ; 8b) d'éléments (1) sur lesquels des feuillards d'acier sont posés (2a) sont distancées dans la largeur d'un profilé en H de la barre chaude.
